# FASCICULE DE BREVET EUROPEEN

(11) **EP 3 471 891 B1**
(45) Date de publication et mention de la délivrance du brevet: **05.08.2020**
(21) Numéro de dépôt: 17748522.4
(22) Date de dépôt: 16.06.2017
(51) Int. Cl.: B05B 11/00, B05B 11/02, A61M 11/00, A61M 15/00

(54) **DISPOSITIF DE DISTRIBUTION DE PRODUIT FLUIDE**
SPENDER FÜR EIN FLÜSSIGPRODUKT
FLUID PRODUCT DISPENSING DEVICE

(30) Priorité: 20.06.2016 FR 1655696
(43) Date de publication de la demande: 24.04.2019
(73) Titulaire: APTAR France SAS, 27110 Le Neubourg (FR)
(72) Inventeur: LE MANER, François, 27400 La Vallée Montaure (FR)
(74) Mandataire: CAPRI
(86) Numéro de dépôt international: PCT/FR2017/051585
(87) Numéro de publication internationale: WO 2017/220901

(56) Documents cités:
- EP-A2- 1 479 450
- DE-A1- 10 218 782
- DE-A1- 19 905 993
- US-B1- 6 626 379

## Description

La présente invention concerne un dispositif de distribution de produit fluide.

Plus particulièrement, la présente invention concerne un dispositif de distribution de produit fluide du type unidose ou bidose, adapté à distribuer respectivement une seule dose de produit fluide en un seul actionnement ou deux doses de produit fluide en deux actionnements successifs.

Pour éviter un actionnement accidentel d'un tel dispositif, mais également pour générer une accumulation d'énergie dans la main de l'utilisateur afin de garantir un actionnement complet, on prévoit généralement des moyens de blocage en position de repos que l'utilisateur doit surmonter lors de l'actionnement. Typiquement, ces moyens de blocage sont réalisés entre le corps qui supporte le réservoir et la tête de distribution par rapport à laquelle ledit corps se déplace lors de l'actionnement. Le document EP0546607 décrit un tel dispositif.

Ce type de moyens de blocage présente certains inconvénients. Ainsi, la fiabilité du blocage n'est pas toujours garantie, notamment lors du transport ou lors d'une chute du dispositif. De plus, lorsque les moyens de blocage comportent des ponts sécables, ceci impose de co-mouler le corps et la tête, ce qui peut s'avérer complexe et couteux. Des ponts sécables entre le corps et la tête génèrent de plus un encombrement radial non négligeable, ce qui nuit à la compacité du dispositif. Cette mise en oeuvre empêche aussi de prévoir des moyens anti-arrachement, distincts desdits ponts sécables, entre ces deux mêmes pièces, afin de protéger l'intégrité du réservoir et empêcher l'accès au produit fluide qu'il contient.

Les documents DE19905993, US6626379, DE10218782 et EP1479450 décrivent des dispositifs de l'art antérieur.

La présente invention a pour but de fournir un dispositif de distribution de produit fluide qui ne reproduit pas les inconvénients susmentionnés.

Plus particulièrement, la présente invention a pour but de fournir un dispositif de distribution de produit fluide qui assure un blocage fiable avant actionnement.

La présente invention a aussi pour but de fournir un tel dispositif qui combine des moyens de blocage par ponts sécables et des moyens anti-arrachement distincts desdits ponts sécables.

La présente invention a aussi pour but de fournir un tel dispositif qui soit compact et peu encombrant, notamment dans la dimension radiale.

La présente invention a également pour but de fournir un tel dispositif qui soit simple et peu coûteux à fabriquer et à assembler.

La présente invention a donc pour objet un dispositif de distribution de produit fluide, comportant un réservoir contenant du produit fluide, une tête de distribution pourvue d'un orifice de distribution, des moyens de distribution pour distribuer au moins une partie dudit produit fluide à travers ledit orifice de distribution, et des moyens de passage pour relier ledit réservoir audit orifice de distribution lors de l'actionnement desdits moyens de distribution, lesdits moyens de passage comportant une aiguille creuse pénétrant dans ledit réservoir lors de l'actionnement desdits moyens de distribution, ladite aiguille étant fixée dans un support d'aiguille lui-même fixé dans ladite tête de distribution, ledit support d'aiguille comportant des moyens de blocage qui, en position de repos, coopèrent avec ledit réservoir pour empêcher son déplacement axial par rapport à ladite tête.

Avantageusement, lesdits moyens de blocage sont désactivés lorsque l'utilisateur exerce une force d'actionnement axiale supérieure à un seuil prédéterminé entre ledit réservoir et ladite tête de distribution.

Avantageusement, lesdits moyens de blocage comportent un élément de blocage relié audit support d'aiguille par au moins un pont sécable.

Avantageusement, ledit élément de blocage est un anneau radial relié audit support d'aiguille par une pluralité de ponts sécables.

Avantageusement, lesdits moyens de distribution comportent un bouchon-piston qui en position de repos obture ledit réservoir de manière étanche, et qui lors de l'actionnement est d'abord percé par ladite aiguille puis déplacé axialement dans ledit réservoir pour expulser le produit fluide à travers ladite aiguille en direction dudit orifice de distribution.

Avantageusement, ledit dispositif comporte des moyens d'actionnement pour actionner lesdits moyens de distribution, lesdits moyens d'actionnement comportant un corps recevant fixement ledit réservoir, ledit corps pouvant coulisser axialement par rapport à ladite tête de distribution.

Avantageusement, le dispositif comporte des moyens anti-arrachement disposés entre ledit corps desdits moyens d'actionnement et ladite tête de distribution.

Avantageusement, lesdits moyens anti-arrachement comportent un épaulement radial vers l'extérieur formé sur ledit corps et un épaulement radial vers l'intérieur formé sur ladite tête de distribution, le diamètre interne dudit épaulement radial vers l'intérieur étant inférieur au diamètre externe dudit épaulement radial vers l'extérieur.

Ces caractéristiques et avantages et d'autres de la présente invention apparaitront plus clairement au cours de la description détaillée suivante, faite en référence aux dessins joints, donnés à titre d'exemples non limitatifs, et sur lesquels:
La figure 1 est une vue schématique de côté en section transversale d'un dispositif de distribution de produit fluide selon un mode de réalisation avantageux de la présente invention, en position de repos avant actionnement,
La figure 2 est une vue similaire à la figure 1, vue de derrière,
La figure 3 est une vue similaire à la figure 1, montrant le dispositif après actionnement,
La figure 4 est une vue similaire à la figure 2, montrant le dispositif après actionnement,
La figure 5 est une vue en perspective découpée d'un dispositif de distribution de produit fluide selon une variante de réalisation de la présente invention, en position de repos avant actionnement,
La figure 6 est une vue en perspective du support d'aiguille des figures 1 à 4, et
La figure 7 est une vue de dessous du support d'aiguille.

Dans la description, les termes "axial" et "radial" se réfèrent à l'axe longitudinal A du dispositif représenté sur les figures 1 à 4. Les termes "haut" et "bas" se réfèrent à la position du dispositif dans les figures 1 à 4.

En référence aux figures, le dispositif comporte un réservoir 10 contenant du produit fluide à distribuer, typiquement un liquide. Ce réservoir 10 est disposé à l'intérieur d'un corps formant une tête de distribution 20. Cette tête de distribution 20 comporte un orifice de distribution 21, qui dans l'exemple des figures 1 à 4, est orienté radialement. Cet orifice de distribution 21 sert à distribuer une dose de produit fluide hors de ladite tête de distribution 20. En variante, cet orifice de distribution pourrait être orienté axialement, notamment dans une tête de distribution nasale.

Le réservoir 10 est dans cet exemple formé par un corps creux et borgne 11, comportant une seule ouverture fermée par un bouchon-piston 30. D'autres mises en œuvre sont possibles, par exemple un réservoir ouvert des deux côtés, avec un bouchon respectif pour obturer chaque ouverture. Les documents WO03041872 et FR2970955 décrivent des réservoirs de ce type.

La tête de distribution 20 comporte des moyens de passage 40 qui relient, en cours d'actionnement, le réservoir 10 à l'orifice de distribution 21. Ces moyens de passage 40 comportent une aiguille 41 adaptée à transpercer le bouchon-piston 30 au moment de l'actionnement. Cette aiguille 41 est creuse, et peut être formée de manière classique. Cette aiguille 41 est fixe par rapport à la tête de distribution 20 et notamment par rapport à l'orifice de distribution 21.

L'aiguille 41 est fixée dans un support d'aiguille 60 lui-même fixé, notamment emmanché à force, dans la tête de distribution 20. Le support d'aiguille 60 comporte avantageusement un corps creux 61 environ cylindrique dans lequel ladite aiguille 41 vient se fixer. Avantageusement, des nervures axiales internes 63 sont prévues à l'intérieur dudit corps creux 61 pour centrer et fixer ladite aiguille 41. Des nervures axiales externes 62 peuvent aussi être prévues sur ledit corps creux 61, comme visible sur la figure 6, dont la fonction sera décrite ci-après.

Des moyens d'actionnement 50 sont prévus pour permettre l'actionnement du dispositif. En l'occurrence, ces moyens d'actionnement 50 comportent un corps 51 mobile par rapport à la tête de distribution 20, ledit corps 51 coopérant avec ledit réservoir 10 pour le déplacer par rapport à la tête de distribution 20 et donc par rapport à l'aiguille 41.

De manière classique, dans le dispositif représenté sur les figures 1 à 4, l'utilisateur place deux doigts sur les appuis radiaux 22 formés sur la tête de distribution 20, et appuie avec le pouce sur ledit corps d'actionnement 51. Lors d'un tel actionnement, le réservoir 10 est donc sollicité axialement vers le haut, de sorte que l'aiguille 41 va transpercer le bouchon-piston 30. Le contenu du réservoir 10 est alors relié à l'orifice de distribution 21 et l'appui de l'utilisateur sur les moyens d'actionnement 50 déplace le bouchon-piston 30 dans le réservoir 10 pour assurer la distribution du produit fluide. Ce bouchon-piston 30 agit alors en tant que piston en refoulant le produit fluide hors dudit réservoir 10, à travers l'aiguille 41.

Dans le cas d'un unidose, la totalité du produit fluide est distribuée en un seul actionnement, alors que pour un bidose, deux actionnements successifs sont nécessaires.

Selon l'invention, le support d'aiguille 60 comporte des moyens de blocage 65,66 qui en position de repos coopèrent avec le réservoir 10 pour empêcher son déplacement axial par rapport à la tête 20. Lorsque l'utilisateur souhaite actionner le dispositif, il doit d'abord surmonter ces moyens de blocage.

Les moyens de blocage, plus clairement visible sur les figures 6 et 7, comportent un élément de blocage 66 relié au corps creux 61 du support d'aiguille 60 par au moins un pont sécable 65.

Dans l'exemple représenté, l'élément de blocage est avantageusement réalisé sous la forme d'un anneau radial 66, et il y a quatre ponts sécables 65. Un nombre quelconque de ponts sécables est toutefois envisageable.

En variante, l'élément de blocage pourrait être réalisé différemment. Il pourrait notamment y avoir plusieurs éléments de blocage 66 séparés, chacun relié audit corps creux par un pont sécable 65 respectif.

Les moyens de blocage de la présente invention sont notamment avantageux en ce qu'ils sont simple et donc peu coûteux à fabriquer, en particulier à mouler, et à assembler.

Lorsque l'utilisateur souhaite actionner le dispositif, il exerce une force axiale entre le corps 51 des moyens d'actionnement 50 et les appuis radiaux 22 de la tête de distribution 20. Le corps 51, et donc le réservoir 10, ne peut pas se déplacer axialement par rapport à la tête 2 en raison des moyens de blocage qui coopèrent avec le bord haut du réservoir, comme visible sur les figures 1, 2 et 5.

Lorsque cette force axiale atteint un seuil prédéterminé, les ponts sécables 65 cassent, ce qui permet le coulissement axial dudit élément de blocage 66 autour du corps creux 61 du support d'aiguille 60. Simultanément, le corps 51 et le réservoir 10 se déplacent également axialement par rapport à la tête de distribution 20, provoquant le perçage du bouchon-piston 30 par l'aiguille 41, puis le déplacement dudit bouchon-piston 30 dans le réservoir pour expulser le produit fluide. Les figures 3 et 4 montrent le dispositif après actionnement, avec l'élément de blocage 66 en haut dudit corps creux 61. Les nervures 62 peuvent servir à bloquer ledit élément de blocage 66 après actionnement, par exemple par serrage ou encliquetage.

Ledit seuil prédéterminé de la force axial d'actionnement auquel les ponts sécables cassent assure une précompression dans la main de l'utilisateur qui garantit que la course d'actionnement totale sera effectuée lorsque lesdits ponts sécables se cassent. Ce seuil peut être choisi afin de garantir une bonne sécurité anti-actionnement lors du transport et du stockage, tout en permettant un actionnement pas trop difficile.

Le dispositif comporte avantageusement des moyens anti-arrachement 70 disposés entre le corps 51 des moyens d'actionnement 50 et la tête de distribution 20, afin d'empêcher l'utilisateur d'avoir aisément accès au produit fluide contenu dans le réservoir 10.

Dans l'exemple représenté, ces moyens anti-arrachement comportent un épaulement radial vers l'extérieur 71 formé sur le corps 51 et un épaulement radial vers l'intérieur 72 formé sur la tête de distribution, le diamètre interne dudit épaulement radial vers l'intérieur 72 étant inférieur au diamètre externe dudit épaulement radial vers l'extérieur 71. Ainsi, en position de repos, visible sur les figures 1, 2 et 5, l'épaulement radial vers l'intérieur 72 formé sur la tête 20 empêche de retirer le corps 51 et donc le réservoir 10 du dispositif.

Comme visible sur les figures, le fait de déporter les moyens de blocage au niveau du support d'aiguille 60 permet de réaliser un dispositif pourvu à la fois de moyens de blocage, de moyens anti-arrachements efficaces et de présenter des dimensions radiales réduites au minimum.

Bien entendu, d'autres modes de réalisation sont également envisageables, sans sortir du cadre de la présente invention, tel que défini par les revendications annexées.

## Revendications

1. Dispositif de distribution de produit fluide, comportant un réservoir (10) contenant du produit fluide, une tête de distribution (20) pourvue d'un orifice de distribution (21), des moyens de distribution (30) pour distribuer au moins une partie dudit produit fluide à travers ledit orifice de distribution (21), et des moyens de passage (40) pour relier ledit réservoir (10) audit orifice de distribution (21) lors de l'actionnement desdits moyens de distribution (30), lesdits moyens de passage (40) comportant une aiguille (41) creuse pénétrant dans ledit réservoir (10) lors de l'actionnement desdits moyens de distribution (30), ladite aiguille (41) étant fixée dans un support d'aiguille (60) lui-même fixé dans ladite tête de distribution (20), ledit support d'aiguille (60) comportant des moyens de blocage (65, 66), **caractérisé en ce que** lesdits moyens de blocage (65, 66), en position de repos, coopèrent avec ledit réservoir (10) pour empêcher son déplacement axial par rapport à ladite tête (20).

2. Dispositif selon la revendication 1, dans lequel lesdits moyens de blocage (65, 66) sont désactivés lorsque l'utilisateur exerce une force d'actionnement axiale supérieure à un seuil prédéterminé entre ledit réservoir (10) et ladite tête de distribution (20).

3. Dispositif selon la revendication 1 ou 2, dans lequel lesdits moyens de blocage (65, 66) comportent un élément de blocage (66) relié audit support d'aiguille (60) par au moins un pont sécable (65).

4. Dispositif selon la revendication 3, dans lequel ledit élément de blocage (66) est un anneau radial relié audit support d'aiguille (60) par une pluralité de ponts sécables (65).

5. Dispositif selon l'une quelconque des revendications précédentes, dans lequel lesdits moyens de distribution (30) comportent un bouchon-piston (30) qui en position de repos obture ledit réservoir (10) de manière étanche, et qui lors de l'actionnement est d'abord percé par ladite aiguille (41) puis déplacé axialement dans ledit réservoir (10) pour expulser le produit fluide à travers ladite aiguille (41) en direction dudit orifice de distribution (21).

6. Dispositif selon la revendication 5, dans lequel ledit dispositif comporte des moyens d'actionnement (50) pour actionner lesdits moyens de distribution (30), lesdits moyens d'actionnement (50) comportant un corps (51) recevant fixement ledit réservoir (10), ledit corps (51) pouvant coulisser axialement par rapport à ladite tête de distribution (20).

7. Dispositif selon la revendication 6, comportant des moyens anti-arrachement (70) disposés entre ledit corps (51) desdits moyens d'actionnement (50) et ladite tête de distribution (20).

8. Dispositif selon la revendication 7, dans lequel lesdits moyens anti-arrachement (70) comportent un épaulement radial vers l'extérieur (71) formé sur ledit corps (51) et un épaulement radial vers l'intérieur (72) formé sur ladite tête de distribution (20), le diamètre interne dudit épaulement radial vers l'intérieur (72) étant inférieur au diamètre externe dudit épaulement radial vers l'extérieur (71).

## Patentansprüche

1. Ausgabevorrichtung für ein Fluidprodukt, aufweisend einen Behälter (10), der Fluidprodukt enthält, einen Ausgabekopf (20), der mit einer Ausgabeöffnung (21) versehen ist, Ausgabemittel (30) zur Ausgabe zumindest eines Teils des Fluidprodukts durch die Ausgabeöffnung (21), und Durchgangsmittel (40) zur Verbindung des Behälters (10) mit der Ausgabeöffnung (21) bei der Betätigung der Ausgabemittel (30), die Durchgangsmittel (40) aufweisend eine Hohlnadel (41), die bei der Betätigung der Ausgabemittel (30) in den Behälter (10) eindringen, wobei die Nadel (41) in einem Nadelträger (60) befestigt ist, der seinerseits in dem Ausgabekopf (20) befestigt ist,
der Nadelträger (60) aufweisend Blockiermittel (65, 66),
**dadurch gekennzeichnet, dass** die Blockiermittel (65, 66) in der Ruheposition mit dem Behälter (10) zusammenwirken, um dessen axiale Bewegung bezogen auf den Kopf (20) zu verhindern.

2. Vorrichtung nach Anspruch 1, wobei die Blockiermittel (65, 66) deaktiviert sind, wenn der Benutzer zwischen dem Behälter (10) und dem Ausgabekopf (20) eine axiale Betätigungskraft ausübt, die größer als ein vorbestimmter Schwellenwert ist.

3. Vorrichtung nach Anspruch 1 oder 2, wobei die Blockiermittel (65, 66) ein Blockierelement (66) aufweisen, das durch mindestens eine abtrennbare Brücke (65) mit dem Nadelträger (60) verbunden ist.

4. Vorrichtung nach Anspruch 3, wobei das Blockierelement (66) ein Radialring ist, der durch eine Mehrzahl von abtrennbaren Brücken (65) mit dem Nadelträger (60) verbunden ist.

5. Vorrichtung nach einem der vorhergehenden Ansprüche, wobei die Ausgabemittel (30) einen Kolbenstopfen (30) aufweisen, der in der Ruheposition den Behälter (10) dicht verschließt, und der bei der Betätigung zunächst von der Nadel (41) durchdrungen, dann in dem Behälter (10) axial bewegt wird, um das Fluidprodukt durch die Nadel (41) in Richtung der Ausgabeöffnung (21) auszustoßen.

6. Vorrichtung nach Anspruch 5, wobei die Vorrichtung Betätigungsmittel (50) aufweist, um die Ausgabemittel (30) zu betätigen, die Betätigungsmittel (50) aufweisend einen Körper (51), der den Behälter (10) fest aufnimmt, wobei der Körper (51) axial bezogen auf den Ausgabekopf (20) gleiten kann.

7. Vorrichtung nach Anspruch 6, aufweisend Abreißschutzmittel (70), die zwischen dem Körper (51) der Betätigungsmittel (50) und dem Ausgabekopf (20) angeordnet sind.

8. Vorrichtung nach Anspruch 7, wobei die Abreißschutzmittel (70) einen Auswärts-Radialabsatz (71), der auf dem Körper (51) ausgebildet ist, und einen Einwärts-Radialabsatz (72), der auf dem Ausgabekopf (20) ausgebildet ist, aufweisen, wobei der Innendurchmesser des Einwärts-Radialabsatzes (72) kleiner als der Außendurchmesser des Auswärts-Radialabsatzes (71) ist.

## Claims

1. A fluid dispenser device comprising: a reservoir (10) containing fluid; a dispenser head (20) that is provided with a dispenser orifice (21), dispenser means (30) for dispensing at least a fraction of said fluid through said dispenser orifice (21), and passage means (40) for connecting said reservoir (10) to said dispenser orifice (21) on actuation of said dispenser means (30), said passage means (40) including a hollow needle (41) that penetrates into said reservoir (10) on actuation of said dispenser means (30), said needle (41) being fastened in a needle support (60) that is itself fastened in said dispenser head (20), said needle support (60) including blocking means (65, 66), **characterized in that** said blocking means (65, 66), in the rest position, co-operate with said reservoir (10) so as to prevent it from moving axially relative to said head (20).

2. A device according to claim 1, wherein said blocking means (65, 66) are deactivated when the user exerts an axial actuation force that is greater than a predetermined threshold between said reservoir (10) and said dispenser head (20).

3. A device according to claim 1 or claim 2, wherein said blocking means (65, 66) comprise a blocking element (66) that is connected to said needle support (60) via at least one breakable bridge (65).

4. A device according to claim 3, wherein said blocking element (66) is a radial ring that is connected to said needle support (60) via a plurality of breakable bridges (65).

5. A device according to any preceding claim, wherein said dispenser means (30) comprise a stopper/piston (30) that, in the rest position, closes said reservoir (10) in leaktight manner, and that during actuation is initially pierced by said needle (41), then moved axially in said reservoir (10) so as to expel the fluid through said needle (41) towards said dispenser orifice (21).

6. A device according to claim 5, wherein said device includes actuator means (50) for actuating said dispenser means (30), said actuator means (50) comprising a body (51) that receives said reservoir (10) in stationary manner, said body (51) being able to slide axially relative to said dispenser head (20).

7. A device according to claim 6, including tear-off protection means (70) that are arranged between said body (51) of said actuator means (50) and said dispenser head (20).

8. A device according to claim 7, wherein said tear-off protection means (70) comprise an outwardly-directed radial shoulder (71) that is formed on said body (51) and an inwardly-directed radial shoulder (72) that is formed on said dispenser head (20), the inside diameter of said inwardly-directed radial shoulder (72) being smaller than the outside diameter of said outwardly-directed radial shoulder (71).
